# EUROPÄISCHE PATENTSCHRIFT

(11) **EP 0 459 969 B1**
(45) Veröffentlichungstag und Bekanntmachung des Hinweises auf die Patenterteilung: **09.03.1994**
(21) Anmeldenummer: 91890068.9
(22) Anmeldetag: 04.04.1991
(51) Int. Cl.: B41K 1/40

(54) **Selbstfärbestempel mit Oberschlagfärbung**
Self inking stamps with inking in an upside-down position
Cachet auto-encreur avec encrage par le haut

(30) Priorität: 23.05.1990 AT 1140/90
(43) Veröffentlichungstag der Anmeldung: 04.12.1991
(73) Patentinhaber: WALTER JUST GESELLSCHAFT M.B.H., A-4600 Wels (AT)
(72) Erfinder: Fehling, Paul, A-4600 Wels (AT)
(74) Vertreter: Hübscher, Heiner, Dipl.-Ing.

(56) Entgegenhaltungen:
- US-A- 1 710 633
- US-A- 2 829 594

## Beschreibung

Die Erfindung bezieht sich auf einen Selbstfärbestempel mit Oberschlagfärbung, bestehend aus einem auf die zu stempelnde Fläche aufsetzbaren, ein der Aufsetzfläche gegenüberliegendes Farbkissen aufnehmenden Unterteil, aus einem im Unterteil angeordneten, zwischen dem Farbkissen und der Aufsetzfläche unter gleichzeitiger Wendung hinund herbewegbaren, die Druckplatte od. dgl. tragenden Stempeleinsatz sowie aus einem den Unterteil mit zwei an dessen Schmalseitenwänden geführten Seitenschenkeln umgreifenden, zur Aufsetzfläche hin gegen Federkraft verschiebbaren Betätigungsteil, in dessen Seitenschenkelenden die die Schmalseitenwände des Unterteils in geraden Langlöchern durchsetzende Wendeachse des Stempeleinsatzes gelagert ist, wobei im Unterteil an seinen Schmalseitenwänden feste Abwälzanschläge und am Stempeleinsatz mit Abstand von dessen Schwenkachse den Schmalseitenwänden zugekehrte, mittige Getriebeglieder angeordnet sind, die mit den Abwälzanschlägen bei der Hinund Herbewegung des Stempeleinsatzes nach Art von Zahnstangentrieben zusammenwirken.

Ein solcher Selbstfärbestempel ist bereits bekannt (US-PS 4 852 489). Dabei weisen die Getriebeglieder zwei symmetrische, aus einem geraden und einem schrägen Abschnitt bestehende Schlitze oder Kulissen auf. Als Abwälzanschläge sind jeweils zwei Zapfen vorgesehen. Abgesehen davon, daß die Herstellung der Getriebeglieder verhältnismäßig kompliziert ist, fehlen bei dem bekannten Stempel Geradführungen, die dafür sorgen, daß der Stempeleinsatz nach der Wendung jeweils die richtige Lage beibehält. Es kann nämlich vorkommen, daß einer der die Abwälzanschläge bildenden Zapfen nach der Wendung aus dem zugehörigen Schlitz des Getriebegliedes austritt, zumal ja nur ein ganz kurzer Schlitz- bzw. Kulissenabschnitt für die Geradführung zur Verfügung steht. Eine Verlängerung dieses Abschnittes ist aus konstruktiven Gründen nicht möglich.

Der Erfindung liegt daher die Aufgabe zugrunde, den bekannten Selbstfärbestempel so zu verbessern, daß mit vergleichsweise einfachen Mitteln, daß jeweils ein einwandfreies Halten des Stempeleinsatzes nach dem Wenden in der richtigen Lage gesichert ist.

Die Erfindung löst die gestellte Aufgabe dadurch, daß die Getriebeglieder am Stempeleinsatz flach U-förmig mit an der Innenseite abgerundeten bzw. abgeschrägten Schenkelenden ausgebildet sind und als Abwälzanschlag jeweils ein einziger zum Stempeleinsatz hin zylindrisch geformter Zapfen vorgesehen ist, der an der Farbkissen- und Aufsetzflächenseite durch Ausnehmungen freigestellt ist, an die zu den Langlöchern parallele Geradführungen für die Schenkelenden des Getriebegliedes anschließen.

Die Herstellung der Getriebeglieder ist also verhältnismäßig einfach. Wichtiger sind aber die Geradführungen, die dafür sorgen, daß der Stempeleinsatz nach der Wendung jeweils die richtige Lage beibehält. Dabei können die Geradführungen ohne Schwierigkeiten auch genügend lang ausgeführt werden.

In der Zeichnung ist der Erfindungsgegenstand beispielsweise dargestellt, und zwar zeigen
- Fig. 1: einen erfindungsgemäßen Selbstfärbestmpel im Längsschnitt,
- Fig. 2: im Querschnitt nach der Linie II-II der Fig. 1, bei in Ruhestellung befindlichem Stempeleinsatz und
- Fig. 3: während des Wendevorganges des Stempeleinsatzes ebenfalls im Querschnitt.

Der Selbstfärbestempel besteht aus einem auf die zu stempelnde Fläche aufsetzbaren Unterteil 1, der ein der Aufsetzfläche 2 gegenüberliegendes Farbkissen 3 aufnimmt, aus einem im Unterteil 1 angeordneten, als Druckplattenträger ausgebildeten Stempeleinsatz 4 sowie aus einem Betätigungsteil 5, der den Unterteil 1 mit zwei an dessen Schmalseitenwänden geführten Seitenschenkeln 5a übergreift. Der Betätigungsteil 5 läßt sich gegen die Kraft der Federn 6 zur Aufsetzfläche 2 hin verschieben, wobei an den Enden der Seitenschenkel 5a eine von mit dem Stempeleinsatz 4 einstückigen Schwenkzapfen 7a gebildete Schwenkachse gelagert ist. Die Schwenkzapfen 7a durchsetzen die Schmalseitenwände des Unterteiles 1 in geraden Langlöchern bzw. Längsschlitzen 8.

Um bei der Hin- und Her- bzw. Auf- und Abbewegung des Betätigungsteiles 5 die gewünschte Wendung des Stempeleinsatzes 4 um 180° zu erreichen, ist jeweils im Bereich der Schmalseitenwände des Unterteiles 1 ein fester, von einem zum Stempeleinsatz 4 hin zylindrisch geformten Zapfen 9 gebildeter Abwälzanschlag vorgesehen, der an der Farbkissen- und Aufsetzflächenseite durch Ausnehmungen 10 freigestellt ist, an die sich Geradführungen 11 anschließen. Am Stempeleinsatz 4 ist jeweils mit Abstand von den Schwenkzapfen 7a in Schmalseitenmitte ein Getriebeglied 12 angeordnet, das flach U-förmig mit an der Innenseite abgerundeten Schenkelenden ausgebildet ist.

Wie sich aus den Fig. 2 und 3 ergibt, stößt das Getriebeglied 12 bei der Bewegung des Stempeleinsatzes 4 zur Aufsetzfläche 2 hin, an dem als Abwälzanschlag dienenden Zapfen 9 an und wirkt mit diesem nach Art eines Zahnstangentriebes zusammen, so daß der Stempeleinsatz 4 die gewünschte Wendung durchführt.

## Patentansprüche

1. Selbstfärbestempel mit Oberschlagfärbung, bestehend aus einem auf die zu stempelnde Fläche aufsetzbaren, ein der Aufsetzfläche (2) gegenüberliegendes Farbkissen (3) aufnehmenden Unterteil (1), aus einem im Unterteil (1) angeordneten, zwischen dem Farbkissen (3) und der Aufsetzfläche (2) unter gleichzeitiger Wendung hin- und herbewegbaren, die Druckplatte od. dgl. tragenden Stempeleinsatz (4) sowie aus einem den Unterteil (1) mit zwei an dessen Schmalseitenwänden geführten Seitenschenkeln (5a) umgreifenden, zur Aufsetzfläche (2) hin gegen Federkraft verschiebbaren Betätigungsteil (5), in dessen Seitenschenkelenden die die Schmalseitenwände des Unterteils in geraden Langlöchern (8) durchsetzende Wendeachse (7a) des Stempeleinsatzes (4) gelagert ist, wobei im Unterteil (1) an seinen Schmalseitenwänden feste Abwälzanschläge (9) und am Stempeleinsatz (4) mit Abstand von dessen Schwenkachse (7a) den Schmalseitenwänden zugekehrte, mittige Getriebeglieder (12) angeordnet sind, die mit den Abwälzanschlägen (9) bei der Hin- und Herbewegung des Stempeleinsatzes (4) nach Art von Zahnstangentrieben zusammenwirken, dadurch gekennzeichnet, daß die Getriebeglieder (12) am Stempeleinsatz (4) flach U-förmig mit an der Innenseite abgerundeten bzw. abgeschrägten Schenkelenden ausgebildet sind und als Abwälzanschlag jeweils ein einziger zum Stempeleinsatz (4) hin zylindrisch geformter Zapfen (9) vorgesehen ist, der an der Farbkissenund Aufsetzflächenseite durch Ausnehmungen (10) freigestellt ist, an die zu den Langlöchern (8) parallele Geradführungen (11) für die Schenkelenden des Getriebegliedes (12) anschließen.

## Claims

1. A self-inking stamp with overshot inking, comprising a bottom part (1) for positioning on the surface to be stamped and receiving an ink pad (3) facing the positioning surface (2), a stamp insert (4) disposed in the bottom part (1) and bearing the printing plate or the like and adapted to be moved in reciprocation and simultaneously turned over between the ink pad (3) and the positioning surface (2), and an actuating part (5) movable towards the positioning surface (2) against spring force and having two side arms (5a) surrounding and guided on the narrow side walls of the bottom part (1), the pivot (7a) of the stamp insert (4) extending through straight slots (8) in the narrow side walls of the bottom part and being mounted in the ends of the side arms, stationary rolling abutments (9) being disposed in the narrow side walls of the bottom part (1) and central gear elements (12) being disposed on the stamp insert (4) at a distance from its pivot (7a) and facing the narrow side walls and co-operating like rack and pinion drives with the rolling abutments (9) during reciprocating motion of the stamp insert (4), characterised in that the gear elements (12) on the stamp insert (4) are in the form of flat U-shaped arm ends rounded or bevelled on the inside, and each rolling abutment is a single journal (9) having a cylindrical shape towards the stamp insert (4) and exposed by recesses (10) on the ink-pad and positioning-surface side, the recesses being adjacent straight guides (11) for guiding the arm ends of the gear element (12), such guides (11) being parallel to the slots (8).

## Revendications

1. Tampon auto-encreur à encrage à chasse par le haut, composé d'une partie inférieure (1), pouvant être appliquée sur la surface à tamponner, recevant un coussin encreur (3), placé à l'opposé de la surface d'application (2), d'une garniture de tampon (4), disposée dans la partie inférieure (1), susceptible de se déplacer dans un sens et dans l'autre entre le coussin encreur (3) et la surface d'application (2), en effectuant simultanément un retournement, portant le cliché ou analogue, ainsi que d'une partie d'actionnement (5), déplaçable à l'encontre de la force d'un ressort par rapport à la surface d'application, enchâssant la partie inférieure (1) à l'aide de deux branches latérales (5a) guidées sur les parois des petits côtés de la partie inférieure (1), partie d'actionnement (5) dans les extrémités de branches latérales de laquelle tourillonne l'axe de retournement (7a) de la garniture de tampon (4), en traversant des trous oblongs (8) rectilignes ménagés dans les parois des petits côtés de la partie inférieure, des butées de roulement (9) fixes étant disposées sur les parois des petits côtéss de la partie inférieure (1) et des organes de transmission (12) placés centralement, tournés vers les parois des petits côtés, étant disposés sur la garniture de tampon (4), à distance de son axe de pivotement (7a), et coopérant avec les butées de roulement (9), à la façon de transmissions à crémaillère, lors du déplacement d'aller et de retour de la garniture de tampon (4),
caractérisé en ce que les organes de transmission (12) sont réalisés sur la garniture de tampon (4), en forme de U plat, avec des extrémités de branches arrondies, respectivement chanfreinées sur la face intérieure, et un téton (9) unique, de forme cylindrique, étant prévu pour la garniture de tampon (4), à titre de butée de roulement, et un dégagement étant réalisé, du côté du coussin encreur et du côté de la surface d'application, au moyens d'évidements (10) dans auxquels font suite les guidages rectilignes (11), parallèles aux trous oblongs (8) et destinés aux extrémités de branche de l'organe de transmission (12).
